# EUROPÄISCHE PATENTSCHRIFT

(11) **EP 0 656 049 B1**
(45) Veröffentlichungstag und Bekanntmachung des Hinweises auf die Patenterteilung: **19.11.1997**
(21) Anmeldenummer: 94908187.1
(22) Anmeldetag: 13.08.1993
(51) Int. Cl.: C11D 3/10, C11D 10/04, C11D 17/00

(54) **GIESSFÄHIGE FLÜSSIGE WÄSSRIGE REINIGUNGSMITTELKONZENTRATE**
POURABLE FLUID AQUEOUS CLEANING AGENT CONCENTRATES
PRODUITS DE NETTOYAGE CONCENTRES AQUEUX, COULANTS ET FLUIDES

(30) Priorität: 22.08.1992 DE 4227863
(43) Veröffentlichungstag der Anmeldung: 07.06.1995
(73) Patentinhaber: Henkel Kommanditgesellschaft auf Aktien, 40191 Düsseldorf (DE)
(72) Erfinder: JESCHKE, Rainer, D-40595 Düsseldorf (DE); KIEWERT, Eva, D-40589 Düsseldorf (DE); DISCH, Karl-Heinz, D-42781 Haan (DE); BOCARAC, Katica, D-40589 Düsseldorf (DE)
(86) Internationale Anmeldenummer: EP9302159
(87) Internationale Veröffentlichungsnummer: WO9404648

(56) Entgegenhaltungen:
- EP-A- 0 193 375
- EP-A- 0 334 566
- WO-A-91/08282
- US-A- 4 179 414

## Beschreibung

Die Erfindung betrifft gießfähige flüssige wäßrige Reinigungsmittelkonzentrate, die sowohl als Scheuermittel als auch in verdünnter Form als Allzweckreinigungsmittel verwendet werden können. Derartige Mittel sind bekannt und basieren auf der Mitverwendung wasserlöslicher Abrasivkomponenten, die in konzentrierten Medien die scheuernde Funktion ausüben und sich in verdünnten Medien praktisch auflösen und nach der Anwendung jedenfalls leicht durch bloßes Abspülen mit Wasser vom Substrat entfernen lassen.

Aus der US 4,179,414 sind stabile Pasten aus etwa 50 bis 65 Gew.-% Natriumbicarbonat, etwa 50 bis 35 Gew.-% Wasser und etwa 5 bis 20 Gew.-% Natriumchlorid sowie etwa 10 bis 30 Gew.-% C₁₂-C₁₆-Fettsäurediethanolamid, beide bezogen auf den Wasseranteil, bekannt, die in konzentrierter Form scheuernd wirken und in verdünnter Form harte Oberflächen reinigen. Über die Teilchengröße des Natriumbicarbonats werden keine Angaben gemacht. Aus der EP 0 193 375 A2 sind flüssige derartige Mittel bekannt, die 1,5 bis 30 Gew.-% Tenside und u.a. 6 bis 45 Gew.-% Natriumbicarbonat mit einem mittleren Durchmesser von 10 bis 500 µm (genauere Angaben werden nicht gemacht) enthalten können. Der Rest besteht aus Wasser. Aus der EP 0 334 566 A2 wiederum sind solche wäßrigen Mittel bekannt, die 1,5 bis 40 Gew.-% Tenside, 2,0 bis 65 Gew.-% überwiegend ungelösten Kaliumsulfats mit gleicher Teilchengröße wie vorstehend, vorzugsweise 20 - 300 µm, sowie gegebenenfalls 0,5 bis 10 Gew.-% Natriumchlorid enthalten. Aus der internationalen Patentanmeldung WO 91/08282 sind flüssige Scheuermittel mit wasserlöslichen Abrasivstoffen bekannt, die 1,5 bis 30 Gew.-% Tenside, etwa 45 bis etwa 75 Gew.-% Natriumbicarbonat mit einer geringen mittleren Teilchengröße von ausdrücklich kleiner als 80 µm und mehr als 10 Gew.-% Wasser enthalten können.

Während die meisten dieser bekannten Reinigungsmittel bei der Anwendung zu stark schäumen und/oder ihre Abrasivwirkung wegen zu geringer Teilchengröße nicht die des handelsüblichen Standards Marmormehl erreicht, wurden erfindungsgemäß solche Mittel entwickelt, die diese Nachteile nicht aufweisen.

Es ist wesentlich schwieriger, größere Teilchen stabil zu dispergieren als feinere, denn nach dem Stokesschen Gesetz zur Sedimentation von dispergierten Partikeln (s. Gleichung 1) hängt die Sinkgeschwindigkeit V von dem Quadrat des Radius r der Teilchen und der Viskosität η des Mediums ab. Dabei erhöht sie sich mit steigendem Radius, was einer Destabilisierung gleichkommt und sie sinkt mit steigender Viskosität, was einer Stabilisierung gleichkommt.$\text{Gleichung 1: V =} \frac{{\text{2·r}}^{\text{2}} {\text{·(ρ}}_{\text{1}} {\text{-ρ}}_{\text{0}} \text{)·g}}{{\text{g}}_{\text{η}}}$

Die Viskosität von feinstteiligen Dispersionen ist bei gleicher Menge wesentlich höher als die von Dispersionen gröberer Teilchen (s. Beispiele 1 und 2). Auch wenn in festkörperreichen Systemen, wie den erfindungsgemäßen, die Stokessche Gleichung in der obigen Form nicht absolut gilt, so geht die Stokessche Sinkgeschwindigkeit V dennoch in die Näherungsgleichungen für konzentriertere Systeme ein. Ein höherer Teilchenradius wirkt also auch bei konzentrierten Systemen sowohl über den Radius als auch über die niedrigere Viskosität destabilisierend auf die Dispersion.

Überraschenderweise konnte eine wenig schäumende Tensidkombination gefunden werden, die nicht nur die zu erwartende Reinigungswirkung entfaltet, sondern die es erlaubt, im Vergleich zur Lehre gemäß WO 91/8282 wesentlich gröberes Natriumbicarbonat stabil zu dispergieren. Diese Tensidkombination besteht im wesentlichen aus Alkylpolyglykolether, Alkylsulfat, gegebenenfalls Alkylethersulfat, und Seife, wobei als Alkylpolyglykolether ein verdickend wirkendes mit einer eingeengten Verteilung der Ethylenoxidanlagerungsprodukte (A. Behler et al, Seifen-Öle-Fette-Wachse, 116, 60 - 68 (1990) und DE 38 17 415) eingesetzt wird, und zeichnet sich darüber hinaus noch dadurch aus, daß die Tenside biologisch sehr gut abbaubar sind. Die Schaumregulierung erfolgt durch den Zusatz der Seife. Besonders gute Werte liefern Kokosfettsäure, Isostearinsäure und Gemische daraus. Wesentlich für die Akzeptanz von modernen Haushaltsreinigungsmitteln ist heute eine möglichst geringe Schaumentwicklung.

In 'Seifen-Öle-Fette-Wachse, 116, 60-68 (1990)' und der DE 38 17 415 wird die Viskositätserhöhung kosmetischer Präparate beschrieben. Dabei werden u.a. die Unterschiede bei der Verdickung zwischen Fettalkoholethoxylaten aus herkömmlichen Synthesen mit den katalysatoren Kaliumhydroxid und Natriummathylat und Fettalkoholethoxylaten aus Synthesen mit Katalysatoren wie Calciumsalicylat. Strontiumalkylethercarboxylat und Mg/Al-Oxid Katalysatoren beschrieben.

Die vorliegende Erfindung betrifft daher gießfähige flüssige wäßrige Reinigungsmittelkonzentrate mit einem Gehalt an Tensiden und einem wasserlöslichen Salz, die in konzentrierter Form als Scheuermittel und verdünnt als Allzweckreinigungsmittel verwendet werden können, die dadurch gekennzeichnet sind, daß sie
a) als wasserlösliches Salz mindestens 50, vorzugsweise 50 bis 65 Gew.-% Natriumbicarbonat mit einer mittleren Korngröße von etwa 200 ± 100 µm und
b) etwa 2 bis 30, vorzugsweise 3 bis 15 Gew.-% eines wenig schäumenden Tensidgemisches aus Alkylsulfaten und/oder Alkylethersulfaten und Alkylpolyglykolethern mit enger Homologenverteilung und Seife enthalten.

Außer den unter b) genannten Tensiden können auch noch übliche Alkylpolyglykolether mit normaler Verteilung der Ethylenoxideinheiten enthalten sein.

Das wenig schäumende Tensidgemisch besteht in wesentlichen aus 0 bis 13, vorzugsweise 4 bis 10 Gew.-% Alkylsulfaten mit 8 bis 22, vorzugsweise 9 bis 16 Kohlenstoffatomen im Alkylrest, 0 bis 13, vorzugsweise 4 bis 10 Gew.-% Alkylethersulfaten mit 8 bis 18, vorzugsweise 9 bis 16 Kohlenstoffatomen im Alkylrest und 1 bis 5, vorzugsweise 2 bis 4 E0 im Molekül, 1,5 bis 8, vorzugsweise 2 bis 6 Gew.-% Alkylpolyglykolethern mit 8 bis 18, vorzugsweise 9 bis 16 Kohlenstoffatomen im Alkylrest und 2 bis 8, vorzugsweise 2 bis 5 Ethylenoxideinheiten (E0) im Molekül, und 0,05 bis 5, vorzugsweise 0,5 bis 3 Gew.-% einer gerad- oder verzweigtkettigen, gesättigten oder ungesättigten Carbcnsäure mit 7 bis 22, vorzugsweise 10 bis 22 Kohlenstoffatomen im Alkylrest und/oder ihren Alkali-, Ammonium-und/oder Alkylammoniumsalzen. Die einzelnen Tensidklassen können durch eine oder mehrere ihrer Verbindungen vertreten sein. Wie in der Tensidchemie üblich, können sich die Alkyl(ether)sulfate und Alkylpolyglykolether von technischen Alkoholgemischen ableiten, wie man sie beispielsweise durch Hochdruckhydrierung von Methylestern auf Basis pflanzlicher oder tierischer Rohstoffe oder durch Hydrierung von Aldehyden aus der ROELEN'schen Oxosynthese erhält. Das Gewichtsverhältnis von Alkyl(ether)sulfat zu Alkylpolyglykolethern beträgt zweckmäßig 10 : 1 bis 1 : 10, vorzugsweise 5 : 1 bis 1 : 5 und insbesondere 3 : 1 bis 1 : 4.

Die Fließeigenschaften der beanspruchten Reinigungsmittel lassen sich durch Zusatz von etwa 0 bis 5, vorzugsweise von 0,3 bis 3 Gew.-% Polyolen der Formel HO-R-OH, wobei R einen gegebenenfalls durch Hydroxylgruppen substituierten Alkylrest mit etwa 2 bis 6, vorzugsweise 2 bis 4 Kohlenstoffatomen bedeutet, positiv beeinflussen. Dadurch lassen sich die Mittel besonders gut und leicht dosieren. Zu den Polyolen gehören zum Beispiel Ethylenglykol, n- und iso-Propylenglykole und Glycerin.

Ein weiterer möglicher Zusatz besteht aus in der Natur vorkommenden Polymeren wie etwa Xanthangum, weiteren Polysacchariden und/oder Gelatine in Mengen von 0 bis 2, vorzugsweise 0,5 bis 1,8 Gew.-%. Dadurch wird die Reinigungsleistung der Mittel bemerkenswert gesteigert.

Darüber hinaus können die erfindungsgemäßen Mittel übliche Bestandteile wie anorganische oder organische Gerüszsubstanzen etwa in Form von niedermolekularen Dicarbonsäuren oder Natriumchlorid, bekannte Lösungsvermittler wie Hydrotrope und Lösungsmittel, Konservierungsmittel, andere antimikrobiell wirksame Substanzen, Farb- und Duftstoffe enthalten.

Natriumbicarbonat bildet einen Puffer bei pH 8,7, d.h. erst bei Erschöpfung des Puffers läßt sich der pH-Wert erniedrigen; eine pH-Wert-Erhöhung wirkt sich negativ auf die Viskosität aus.

Außerdem kann man an sich bekannte Lösungsvermittler, einzeln oder als Gemisch untereinander, einarbeiten, wozu außer den wasserlöslichen organischen Lösungsmitteln wie insbesondere niedermolekularen aliphatischen Alkoholen mit 1 - 4 Kohlenstoffatomen auch die sogenannten hydrotropen Stoffe vom Typ der niederen Alkylarylsulfonate, beispielsweise Toluol-, Xylol- oder Cumolsulfonate oder kurzkettige Alkylsulfate wie Octylsulfat gehören. Sie können auch in Form ihrer Natrium- und/oder Kalium- und/oder Alkylaminosalze vorliegen. Als Lösungsvermittler sind weiterhin wasserlösliche organische Lösungsmittel verwendbar, insbesondere solche mit Siedepunkten oberhalb von 75 °C wie beispielsweise die Ether aus gleich- oder verschiedenartigen mehrwertigen Alkoholen oder die Teilether aus mehrwertigen Alkoholen. Hierzu gehören beispielsweise Di- oder Triethylenglykolpolyglycerine sowie die Teilether aus Ethylenglykol, Propylenglykol, Butylenglykol oder Glycerin mit aliphatischen, 1 - 6 Kohlenstoffatome im Molekül enthaltenen einwertigen Alkoholen.

Als wasserlösliche oder mit Wasser emulgierbare organische Lösungsmittel kommen auch Ketone, wie Aceton, Methylethylketon sowie aliphatische, cycloaliphatische und aromatische Kohlenwasserstoffe, ferner die Terpenalkohole in Betracht.

Die Herstellung der erfindungsgemäßen Reinigungsmittel erfolgte durch Mischen der Bestandteile unter Rühren mit einem handelsüblichen Flügelrührer in folgender Reihenfolge: Ca. 6 % der Gesamtmenge an Bicarbonat wurden in Wasser von ca. 40°C aufgelöst, dann wurde die Fettsäure in geschmolzener Form zugesetzt. Nachdem eine homogene Mischung vorlag, wurde der Ansatz auf 25°C gekühlt und danach die restlichen Bestandteile zugefügt.

### Beispiele

Zum Nachweis der Vorteile der erfindungsgemäßen Reinigungsmittel wurden Versuche nach folgenden Methoden durchgeführt:

Zur Messung der Abrasivität wurde 6 g unverdünnter Reiniger unter kreisender Bewegung mit einem Schwämmchen bei definierten Druck von 2,5 kg zwanzigmal auf einer bei 200 °C eingebrannten Anschmutzung von Kondensmilch, Puderzucker und Quarkpulver (50 : 8 : 10) hin und her bewegt. Nach Abspülen und Trocknen der angeschmutzten Bleche wurde die abgetragene Schmutzmenge berechnet und in Bezug gesetzt zu einem marktüblichen flüssigen Scheuermittel auf Basis Marmormehl.

Zur Messung der Viskosität in m·Pas wurde ein Brookfield-Viskosimeter, RVT, Spindel 4, 20 Umdrehungen pro Minute, verwendet. Die Messungen wurden bei 20°C durchgeführt.

Zur Prüfung des Reinigungsvermögens diente die unten beschriebene Testmethode, die sehr gut reproduzierbare Ergebnisse liefert. Die Schmutzablösung von harten Oberflächen wurde nach dem Reinigungsvermögen-Test, beschrieben in Seifen-Öle-Fette-Wachse 112, 371 (1986), beurteilt.

Das zu prüfende Reinigungsmittel wurde auf eine künstlich angeschmutzte Kunststoffoberfläche gegeben. Als künstliche Anschmutzung für die verdünnte Anwendung des Reinigungsmittels wurde ein Gemisch aus Ruß, Maschinenöl, Triglycerid gesättigter Fettsäuren und niedersiedendem aliphatischen Kohlenwasserstoff verwendet. Die Testfläche von 26 x 28 cm wurde mit Hilfe eines Flächenstreichers gleichmäßig mit 2 g der künstlichen Anschmutzung beschichtet.

Ein Kunststoffschwamm wurde jeweils mit 10 ml der zu prüfenden Reinigungsmittellösung getränkt und mechanisch auf der ebenfalls mit 10 ml der zu prüfenden Reinigungsmittellösung beschichteten Testfläche bewegt. Nach zehn Wischbewegungen mit einem Kunststoffschwamm wurde die gereinigte Testfläche unter fließendes Wasser gehalten und der lose sitzende Schmutz entfernt. Die Reinigungswirkung, d. h. der Weißgrad der so gereinigten Kunststoffoberfläche wurde mit einem Farb-Differenz-Meßgerät Microcolor der Firma Dr. Lange gemessen. Als Weiß-Standard diente die saubere weiße Kunststoffoberfläche. Da bei der Messung der sauberen Oberfläche auf 100 % eingestellt und die angeschmutzte Fläche mit 0 angezeigt wurde, sind die abgelesenen Werte bei den gereinigten Kunststoff-Flächen mit dem Prozentgehalt Reinigungsvermögen (% RV) gleichzusetzen. Bei den nachstehenden Versuchen sind die angegebenen Werte RL rel. (%) die nach dieser Methode ermittelten Werte für das Reinigungsvermögen der untersuchten Reinigungsmittel, bezogen auf die Reinigungsleistung des als Standard verwendeten Reinigungsmittels (RL = 100 %). Sie stellen jeweils Mittelwerte aus Dreifachbestimmungen dar.

Das Schaumverhalten der erfindungsgemäßen Mittel wurde folgendermaßen geprüft:

Das Prüfprodukt wurde in einem weitlumigen Becherglas vorgelegt. Sodann wurde darauf aus 30 cm Höhe im freien Fall die Menge an Leitungswasser zufließen gelassen, die mit der Menge an vorgelegtem Produkt die empfohlene Anwendungsiosung des Produkts ergibt.

Die Schaumhöhe im Becherglas wurde sofort nach Beendigung der Wasserzugabe und abermals nach 3 Minuten abgelesen. Die Schaumhöhe nach 3 Minuten wurde in Relation zum Anfangsschaum gesetzt und der Schaumzerfall folgendermaßen berechnet:$\text{Schaumzerfall (%) =} \frac{\text{Schaumhöhe Anfang-Schaumhöhe nach 3 Min.}}{\text{Schaumhöhe Anfang}} \text{· 100}$

Als schaumarmer Reiniger wurde ein Mittel mit einem Schaumzerfall von mehr als 50 % definiert.

Die in den Beispielen angegebenen Mengen beziehen sich auf Gewichtsprozent.

### Beispiel 1 und 2

Die Beispiele 1 und 2 sollten den Zusammenhang von Teilchengröße und Abrasivität aufzeigen.

| | Beispiel 1 % | Beispiel 2 (Vergleich) % |
|---|---|---|
| C₁₂/C₁₄-Alkylsulfat, Na-Salz | 5 | 5 |
| C₁₂/C₁₄ FA + 2, 5 EO, (eingeengte Homologenverteilung) | 3,5 | 3,5 |
| Kokosfettsäure | 1 | 1 |
| Natriumbicarbonat, mittlerer Korndurchmesser 200 µm | 50 | - |
| Natriumbicarbonat, mittlerer Korndurchmesser 63 µm | - | 50 |
| Propylenglykol-1,2 | 0,5 | 0,5 |
| Parfüm | 0,25 | 0,25 |
| Wasser, vollentsalzt | ad 100 % | ad 100 % |
| Relative Abrasivität | 90 % | 70 % |
| Viskosität (m Pas) | 5000 | 6600 |

Als Vergleichsstandard wurde ein derzeit handelsübliches flüssiges Scheuermittel mit einem Gehalt an 50 Gew.-% Marmormehl gewählt und dessen Abrasivität gleich 100 % gesetzt.

Die Beispiele zeigen, daß mit Natriumbicarbonat der erfindungsgemäßen Korngröße nahezu die Abrasivität von Marmormehl erreichbar ist, während nach Beispiel 2 eine Bicarbonat-Korngröße entsprechend WO 91/8282 deutlich schwächer wirksam war.

### Beispiel 3

| | |
|---|---|
| 9 % | C₁₂/C₁₄-Fettalkoholethersulfat, Na-Salz |
| 5,5 % | C₁₂/C₁₄-FA + 2,5 EO, (eingeengte Homologenverteilung) |
| 1 % | Isostearinsäure |
| 1,5 % | Propylenglykol-1,2 |
| 55 % | Natriumbicarbonat, mittlerer Korndurchmesser 200 µm |
| ad 100 % | Wasser, vollentsalzt |

Das Beispiel stellte trotz des relativ hohen Gesamttensidgehalts von 15,5 % einen schaumarmen Reiniger dar. Der Schaumzerfall betrug bei verdünnter Anwendung (3 ml/l) : 73 %. Zum Vergleich wurde ein Handelsprodukt mit 50 % Natriumbicarbonat und mit 12 % Gesamttensid geprüft, welches bei einer Anwendungskonzentration von 3 ml/l einen Schaumzerfall von weniger als 43 % aufwies.

### Beispiel 4

| | |
|---|---|
| 2 % | C₁₂/C₁₄-Fettalkoholethersulfat, Na-Salz |
| 4 % | C₁₂/C₁₄ - FA + 2,5 EO, (eingeengte Homologenverteilung) |
| 1,3 % | C₁₂/C₁₄ - FA + 4 EO, (normale Homologenverteilung) |
| 0,8 % | Kokosfettsäure |
| 0,5 % | Glycerin |
| 0,3 % | Parfümöl |
| 55 % | Natriumbicarbonat, mittlerer Korndurchmesser 200 µm |
| ad 100 % | Wasser, vollentsalzt |

Es handelte sich um ein wirksames Reinigungsmittel, das bei unverdünnter Anwendung eine hohe Abrasivität aufwies und bei verdünnter Anwendung (3 ml/l) einen Schaumzerfall von 93 % zeigte.

### Beispiel 5 und 6

| | | |
|---|---|---|
| C₁₂/C₁₄ - Alkylsulfat, Na-Salz | 5 % | 5 % |
| C₁₂/C₁₄ - FA + 2,5 EO, (eingeengte Homologenverteilung) | 3,5 % | 3,5 % |
| C₁₂/C₁₄ - FA + 4 EO, (normale Homologenverteilung) | 0,3 % | 0,3 % |
| Kokosfettsäure | 1,2 % | 1,2 % |
| Glycerin | 0,5 % | 0,5 % |
| Natriumbicarbonat, mittlerer Korndurchmesser 200 µm | 50 % | 50 % |
| Gelatine | - | 0,5 % |
| Wasser, vollentsalzt | ad 100 | ad 100 |
| Relatives Reinigungsvermögen bei 3 ml/l | = 100 % gesetzt | 115 % |

Das Beispiel 6 belegt die Steigerung der Reinigungswirkung durch Zusatz von Gelatine.

## Patentansprüche

1. Gießfähige flüssige wäßrige Reinigungsmittelkonzentrate mit einem Gehalt an Tensiden und einem wasserlöslichen Salz, dadurch gekennzeichnet, daß sie
a) als wasserlösliches Salz mindestens 50, vorzugsweise 50 bis 65 Gew.-% Natriumbicarbonat mit einer mittleren Korngröße von etwa 200 ± 100 µm und
b) 2 - 30 Gew.-%, vorzugsweise 3 - 15 Gew.-% eines wenig schäumenden Tensidgemisches aus Alkylsulfaten und/oder Alkylethersulfaten und Alkylpolyglykolethern mit eingeengter Homologenverteilung und Seife enthalten,
wobei die Mengen auf die Gesamtformulierung bezogen sind.

2. Reinigungsmittelkonzentrate nach Anspruch 1, dadurch gekennzeichnet, daß sie als Alkylsulfate 0 - 13 %, vorzugsweise 4 - 10 Gew.-% C₈-C₂₂-, vorzugsweise C₁₀-C₁₆-Alkylsulfate enthalten.

3. Reinigungsmittelkonzentrat nach Anspruch 1 und 2, dadurch gekennzeichnet, daß sie als Alkylethersulfate 0 - 13 vorzugsweise 4 - 10 Gew.-% Alkylethersulfate mit einem C₈-C₁₈-, vorzugsweise C₁₀-C₁₆-Alkylrest und 1 - 5, vorzugsweise 2 - 4 Mol, Ethylenoxid im Molekül enthalten.

4. Reinigunsmittelkonzentrate nach Anspruch 1 bis 3, dadurch gekennzeichnet, daß sie 1,5 - 8, vorzugsweise 2 - 6 Gew.-% eines oder mehrerer Alkylpolyglykolether mit einem C₈-C₁₈-Alkylrest und 2 - 8 Mol Ethylenoxid im Molekül und eingeengter Verteilung der Ethylenoxidhomologen enthalten.

5. Reinigungsmittelkonzentrat nach Anspruch 1 - 4, dadurch gekennzeichnet, daß sie als Seife 0,05 - 5, vorzugsweise 0,5 - 3 Gew.-% einer oder mehrerer Carbonsäuren mit einem C₇-C₂₂-, vorzugsweise C₁₆-C₂₂-Alkylrest, wobei dieser geradkettig oder verzweigt, gesättigt oder ungesättigt sein kann und die teilweise oder vollständig in Salzform, vorzugsweise als Alkali-, Ammonium- oder Alkylammoniumslaze vorliegen können, enthalten.

6. Reinigungsmittelkonzentrat nach Anspruch 1 - 5, dadurch gekennzeichnet, daß sie zusätzlich bis zu 5 Gew.-% Polyole enthalten.

7. Reinigungsmittelkonzentrat nach Anspruch 1 - 6, dadurch gekennzeichnet, daß sie zusätzlich 0 - 2, vorzugsweise etwa 0,1 - 1,8 Gew.-% Polymere enthalten.

8. Reinigungsmittelkonzentrat nach Anspruch 1 - 7, dadurch gekennzeichnet, daß sie weiterhin in Reinigungsmitteln übliche Bestandteile wie Parfümöle, organische oder anorganische Gerüstsubstanzen, Lösungsvermittler, Konservierungsmittel und/oder andere antimikrobiell wirksame Verbindungen sowie Farbstoffe enthalten.

## Claims

1. Pourable, liquid water-based cleaning concentrates containing surfactants and a water-soluble salt, characterized in that they contain
a) at least 50 and preferably 50 to 65% by weight of sodium bicarbonate with a mean particle size of around 200 ± 100 µm as the water-soluble salt and
b) 2 to 30 and preferably 3 to 15% by weight of a low-foaming surfactant mixture of alkyl sulfates and/or alkyl ether sulfates and narrow-range alkyl polyglycol ethers and soap,
the quantities being based on the formulation as a whole.

2. Cleaning concentrates as claimed in claim 1, characterized in that they contain 0 to 13% and preferably 4 to 10% by weight of C₈₋₂₂ and preferably C₁₀₋₁₈ alkyl sulfates as the alkyl sulfates.

3. Cleaning concentrates as claimed in claims 1 and 2, characterized in that they contain 0 to 13 and preferably 4 to 10% by weight of alkyl ether sulfates containing a C₈₋₁₈ and preferably C₁₀₋₁₈ alkyl radical and 1 to 5 and preferably 2 to 4 moles of ethylene oxide in the molecule as the alkyl ether sulfates.

4. Cleaning concentrates as claimed in claims 1 to 3, characterized in that they contain 1.5 to 8 and preferably 2 to 6% by weight of one or more narrow-range alkyl polyglycol ethers containing a C₈₋₁₈ alkyl radical and 2 to 8 moles of ethylene oxide in the molecule.

5. Cleaning concentrates as claimed in claims 1 to 4, characterized in that they contain 0.05 to 5 and preferably 0.5 to 3% by weight of one or more carboxylic acids containing a linear or branched, saturated or unsaturated C₇₋₂₂ and preferably C₁₆₋₂₂ alkyl radical as the soap, the carboxylic acids optionally being completely or partly present in salt form, preferably as alkali metal, ammonium or alkyl ammonium salts.

6. Cleaning concentrates as claimed in claims 1 to 5, characterized in that they additionally contain up to 5% by weight of polyols.

7. Cleaning concentrates as claimed in claims 1 to 6, characterized in that they additionally contain 0 to 2 and preferably about 0.1 to 1.8% by weight of polymers.

8. Cleaning concentrates as claimed in claims 1 to 7, characterized in that they additionally contain ingredients typical of cleaning compositions, such as perfume oils, organic or inorganic builders, solubilizers, preservatives and/or other antimicrobially active compounds and also dyes.

## Revendications

1. Concentrats de détergents aqueux liquides aptes à l'écoulement contenant des agents tensioactifs et un sel hydrosoluble, caractérisés en ce qu'ils contiennent
a) à titre de sel hydrosoluble, à concurrence d'au moins 50, de préférence de 50 à 65% en poids, du bicarbonate de sodium possédant une granulométrie moyenne d'environ 200 ê 100 µm et
b) à concurrence de 2 à 30% en poids, de préférence de 3 à 15% en poids, un mélange d'agents tensioactifs formant peu de mousse, constitué par des alkylsulfates et ou des alkyléthersulfates et par des alkylpolyglycoléthers à distribution d'homologues resserrée, ainsi que des savons,
les quantités étant rapportées à la formulation totale.

2. Concentrats de détergents selon la revendication 1, caractérisés en ce qu'ils contiennent, à titre de d'alkylsulfate, des alkylsulfates en C₈-C₂₂, de préférence en C₁₀-C₁₆, à concurrence de 0 à 13%, de préférence de 4 à 10%.

3. Concentrats de détergents selon les revendications 1 et 2, caractérisés en ce qu'ils contiennent, à titre d'alkyléthersulfates, à concurrence de 0 à 13, de préférence de 4 à 10% en poids, des alkyléthersulfates comprenant un radical alkyle en C₈-C₁₈, de préférence en C₁₀-C₁₆, et de 1 à 5, de préférence de 2 à 4 moles d'oxyde d'éthylène dans la molécule.

4. Concentrats de détergents selon les revendications 1 à 3, caractérisés en ce qu'ils contiennent, à concurrence de 1,5 à 8, de préférence de 2 à 6% en poids, un ou plusieurs alkylpolyglycoléthers comprenant un radical alkyle en C₈-C₁₈ et de 2 à 8 moles d'oxyde d'éthylène par molécule, ainsi qu'une distribution resserrée des homologues de l'oxyde d'éthylène.

5. Concentrats de détergents selon les revendications 1 à 4, caractérisés en ce qu'ils contiennent, à titre de savon, à concurrence de 0,05 à 5, de préférence de 0,5 à 3% en poids, un ou plusieurs acides carboxyliques comprenant un radical alkyle en C₇-C₂₂, de préférence en C₁₆-C₂₂, ce dernier pouvant être à chaîne droite ou ramifiée, saturé ou insaturé, et qui peuvent être présents en tout ou en partie sous forme saline, de préférence sous forme de sels de métaux alcalins, d'ammonium ou d'alkylammonium.

6. Concentrats de détergents selon les revendications 1 à 5, caractérisés en ce qu'ils contiennent en outre des polyols jusqu'à concurrence de 5% en poids.

7. Concentrats de détergents selon les revendications 1 à 6, caractérisés en ce qu'ils contiennent en outre des polymères à concurrence de 0 à 2, de préférence d'environ 0,1 à 1,8% en poids.

8. Concentrats de détergents selon les revendications 1 à 7, caractérisés en ce qu'ils contiennent en outre, dans les détergents, des constituants habituels tels que des essences de parfums, des adjuvants de lavage organiques ou inorganiques, des agents de solubilisation, des conservants et/ou d'autres composés à activité antimicrobienne, ainsi que des colorants.
